# FASCICULE DE BREVET EUROPEEN

(11) **EP 0 793 745 B1**
(45) Date de publication et mention de la délivrance du brevet: **05.04.2000**
(21) Numéro de dépôt: 95941141.4
(22) Date de dépôt: 24.11.1995
(51) Int. Cl.: D06F 75/24

(54) **FER A REPASSER MULTIZONES ET METHODE DE REGULATION THERMIQUE DE LA PARTIE CHAUDE**
MULTIZONIG BEHEIZTES BÜGELEISEN UND VERFAHREN ZUR TEMPERATURREGELUNG DES HEISSEN TEILES
MULTIZONE LAUNDRY IRON AND METHOD FOR THE THERMAL REGULATION OF THE HOT PART

(30) Priorité: 25.11.1994 FR 9414417
(43) Date de publication de la demande: 10.09.1997
(73) Titulaire: SEB S.A., 69130 Ecully (FR)
(72) Inventeur: BRANDOLINI, Jean-Louis, F-42100 Saint-Etienne (FR); GELUS, Dominique, F-38780 Eyzin-Pinet (FR)
(86) Numéro de dépôt international: FR9501555
(87) Numéro de publication internationale: WO9617122

(56) Documents cités:
- DE-A- 4 107 236
- GB-A- 2 006 835
- US-A- 3 110 975

## Description

### DOMAINE TECHNIQUE

La présente invention se rapporte au domaine technique général des appareils conçus pour assurer la mise en forme d'un article textile tel qu'un vêtement, en le soumettant à l'action combinée d'un traitement thermique, d'un traitement mécanique de repassage et d'un traitement à la vapeur.

La présente invention concerne un fer à repasser électrique à vapeur comprenant une partie chaude comportant une semelle et une chambre de vaporisation, ladite partie chaude du fer étant subdivisée en au moins deux zones thermiques, chacune d'elles étant dotée d'un élément chauffant et associée à un organe de régulation.

### TECHNIQUE ANTERIEURE

Dans les fers à repasser de l'art antérieur, l'énergie thermique transmise à la semelle de repassage est classiquement fournie par des éléments chauffants tels que des éléments chauffants tubulaires, ou encore par des éléments chauffants de type plat incluant une piste résistive. En ce dernier cas la piste résistive forme un circuit de chauffe définissant sur la semelle de repassage une zone de chauffe, ladite piste étant insérée entre deux films d'isolant électrique adhérant l'un contre l'autre et maintenant en place également la piste résistive. Dans l'un ou l'autre cas, il importe de maintenir ou contrôler la température de la semelle de repassage en deçà d'une température de consigne. A cette fin, il est classique d'avoir recours à des moyens de régulation ou capteurs de température, par exemple un thermostat, disposé dans le fer à repasser en relation thermique avec l'élément chauffant. En règle générale le thermostat ou tout autre organe de régulation ou de contrôle de température, est disposé en relation thermique avec l'élément chauffant dans une zone préalablement choisie et souvent la plus proche possible de la zone identifiée comme étant la plus chaude au niveau de la semelle. En effet, il y a lieu de veiller à éviter ou pour le moins, à limiter le phénomène classique de dépassement survenant fréquemment sur les fers à repasser.
Un tel phénomène se produit lorsque l'organe de régulation ou de contrôle de la température n'enregistre ou ne contrôle qu'une image thermique de l'élément chauffant qui est décalée dans le temps et/ou dans l'espace. Ceci intervient lorsque le thermostat est par exemple situé dans une zone trop éloignée de l'élément chauffant, de telle manière que le thermostat se déclenche à la bonne température de consigne mais trop tard, au moins une portion de la semelle de repassage étant déjà à une température supérieure à la température de consigne. Pour remédier au moins en partie à ce phénomène classique de dysfonctionnement thermique, il est en conséquence bien connu de fixer systématiquement les organes de régulation ou de contrôle de température dans la zone de l'élément chauffant connue comme étant la plus chaude.

Cette solution présente toutefois des inconvénients. D'une part, la détermination de la zone la plus chaude d'un élément chauffant, ou même d'une semelle de fer à repasser n'est pas toujours suffisamment précise et peut même varier d'un appareil à un autre. D'autre part, la nécessité de placer systématiquement l'organe de contrôle de la température dans la zone la plus chaude de l'appareil constitue une contrainte de fabrication supplémentaire limitant les possibilités d'agencement et de montage des autres organes de l'appareil. Cette solution est d'autant plus contraignante, notamment dans les fers à repasser, que le volume disponible pour monter les différents organes nécessaires au fonctionnement de l'appareil, est limité. Cette contrainte constitue ainsi un facteur négatif quant à la liberté de conception et d'agencement des organes dans le volume disponible.

La demande de brevet française n° 2.691.723 divulgue un appareil électroménager notamment un fer à repasser dans lequel le contrôle de la température est amélioré. Pour cela il comprend un élément chauffant incluant au moins une piste résistive formant un circuit de chauffe délimitant une surface de chauffe, et un organe de régulation ou de contrôle de température disposé en relation thermique avec ledit élément chauffant, ladite surface de chauffe comportant au moins une zone de surchauffe locale en regard de laquelle est disposé l'organe de régulation ou de contrôle de température.

Néanmoins malgré le progrès apporté par un tel agencement et dans l'objectif d'offrir à un opérateur le meilleur confort d'utilisation possible d'un fer à repasser pour un repassage toujours amélioré, il a été déterminé que le contrôle de la température de la semelle pouvait être encore amélioré.

En effet dans la plupart des appareils connus de l'art antérieur, y compris dans celui décrit dans la demande précitée, le circuit de régulation/chauffage est unique. Par conséquent, l'organe de régulation associé ne peut avoir qu'une image partielle de la température de la semelle du fer. Il s'agit de la température régnant à l'endroit précis où est fixé cet organe de régulation. Cet organe active donc l'élément chauffant lorsque la température du point sur lequel il est fixé passe en dessous d'une valeur de consigne, sans tenir compte des différences de température qui existent entre différents points de la semelle.

De toute manière, même si on résolvait ce problème, par exemple en plaçant plusieurs sondes de température à différents points de la semelle, et en moyennant les valeurs, l'élément chauffant étant unique, on ne disposerait pas de moyens de réchauffer de façon sélective certaines zones de cette semelle. Au contraire, en réalimentant l'élément chauffant, on apporterait à la semelle des calories, sans tenir compte de l'état réel de température de chaque zone. On maintiendrait ainsi, voire on aggraverait, l'état de distorsion de température dans lequel se trouve la semelle.

On connaît également des fers dont la semelle comporte deux zones thermiques comportant chacune un élément chauffant. Le document GB-2 006 835 décrit un tel fer, comportant une zone frontale et une zone arrière. Cette configuration vise à compenser les pertes thermiques importantes subies par la région frontale, en général fortement sollicitée.

Par ailleurs, un fer selon les caractéristiques du préambule de la revendication 1 est connu du document US-A-3 110 975.

Dans le cas des fers à vapeur où un élément chauffant est associé à la chambre de vaporisation (en général unique servant à la fois pour fournir l'énergie calorifique pour la vaporisation de l'eau et pour chauffer la semelle), le demandeur a constaté et mis en évidence par des thermographies que la partie de la semelle se situant sous la chambre de vaporisation est sensiblement plus froide que le reste de la surface de la semelle, en particulier pendant l'opération de vaporisation. Cette situation est gênante puisqu'on souhaite en général que la surface de la semelle du fer atteigne sa température optimale au moment où la vapeur est émise.

### EXPOSE DE L'INVENTION

Le but de l'invention est donc de réaliser un fer à repasser tel que l'on puisse gérer de façon sélective la température de plusieurs zones différentes de la partie chaude du fer, soit de la semelle et/ou de la chambre de vaporisation. On pourra ainsi, par construction, en disposant d'autant d'organes de régulation thermique et en gérant de façon adaptée ces régulations, éliminer ou atténuer la zone froide située en dessous de la chambre de vaporisation. On réalisera ainsi une semelle capable de vaporiser de l'eau en conservant une température en tous points adaptée au tissu. De plus, on pourra optimiser le rendement de la chambre de vaporisation et réaliser un fer à repasser capable de vaporiser de fortes quantités d'eau (supérieure à 30 grammes/minute) et repasser à la vapeur les textiles synthétiques pour lesquels la température de la semelle au contact du linge doit rester voisine de 100 °C.

Un autre but de l'invention consiste à proposer un fer à repasser dont la semelle comporte plusieurs zones de températures pouvant être gérées de façon indépendante afin de pouvoir se situer à différents niveaux de température l'une par rapport à l'autre.

Ces buts sont atteints par l'invention concernant un fer à repasser électrique à vapeur comprenant une partie chaude comportant une semelle et une chambre de vaporisation, ladite partie chaude du fer étant subdivisée en au moins deux zones thermiques (A, A', B, C), chacune d'elles étant dotée d'un élément chauffant et associée à un organe de régulation, une première zone (A) comprenant au moins une surface correspondant sensiblement à la chambre de vaporisation et une seconde zone (B) comprenant au moins une surface correspondant sensiblement à la portion de la semelle située sous ladite chambre, la première zone (A) et la seconde zone (B) étant en relation thermique l'une par rapport à l'autre, caractérisé en ce que la première zone (A) et la seconde zone (B) sont directement en relation thermique l'une par rapport à l'autre, l'élément chauffant associé à la première zone (A) étant prévu pour assurer partiellement le chauffage de la seconde zone (B).

Les pertes thermiques dues à la vaporisation sont ainsi compensées par l'élément chauffant disposé entre la chambre de vaporisation et la semelle. Cet élément permet d'éviter la création d'une zone froide sous la chambre de vaporisation dans le cas où celle-ci absorbe une importante quantité d'énergie thermique.

Selon une forme d'exécution avantageuse de l'invention, l'organe de régulation associé à la zone B est prévu pour activer l'élément chauffant associé à la zone B en particulier pendant la vaporisation. Puisque le risque d'apparition de la zone froide est le plus important au moment de la vaporisation, on supprime le risque en fournissant de l'énergie thermique d'appoint au moment le plus critique.

Selon une autre forme d'exécution avantageuse de l'invention au moins un desdits éléments chauffants est associé à une commande mécanique et/ou électronique de vaporisation. De préférence, cet élément chauffant est celui correspondant à la zone B située sous la chambre de vaporisation. Ce mode de commande assure que l'énergie thermique de la semelle ne sera pas absorbée par le processus de vaporisation. L'utilisateur n'a pas à se préoccuper de la température de la semelle, le chauffage étant commandé automatiquement lors de la vaporisation.

Selon une autre forme d'exécution avantageuse de l'invention, la première zone A comprend également au moins une portion de la surface correspondant sensiblement à la portion de la semelle non recouverte par ladite chambre de vaporisation. On peut de la sorte assurer la mise en température de la portion de semelle située par exemple à l'arrière de la chambre de vaporisation, sans nécessairement solliciter continuellement le second élément chauffant.

Selon une autre forme d'exécution avantageuse de l'invention la partie chaude comporte une troisième zone thermique C dotée d'un élément chauffant et associée à un organe de régulation, ladite zone étant disposée de préférence à proximité du bord périphérique de la semelle. On peut ainsi créer une carte thermique de la semelle selon une multitude de possibilités.

Selon une autre forme d'exécution avantageuse de l'invention, le second élément chauffant est sensiblement plat. Il est alors facile de l'intégrer dans l'espace réduit se situant entre la chambre de vaporisation et la semelle.

Les buts de l'invention sont également atteints grâce à une méthode de régulation thermique pour fer à repasser électrique à vapeur, dans laquelle l'élément chauffant est régulé de façon à éviter la formation d'une zone froide au niveau de la semelle, notamment lors de la vaporisation.

Selon une variante préférentielle de la méthode de régulation thermique pour fer à repasser électrique à vapeur, la mise en température de la zone A est assurée par un premier élément chauffant et celle de la zone B à la fois par le premier élément chauffant et par un second élément chauffant distinct. Le second élément chauffant sert ainsi de moyen de chauffe d'appoint.

Selon une autre variante préférentielle de la méthode de régulation thermique pour fer à repasser électrique à vapeur, la mise en température de la zone A est assurée par un premier élément chauffant distinct et celle de la zone B par un second élément chauffant distinct. Ce mode de régulation permet une très grande souplesse au niveau de la gestion de la carte thermique de la semelle.

La présente invention concerne également les caractéristiques qui ressortiront au cours de la description qui suit, et qui devront être considérées isolément ou selon toutes leurs combinaisons techniques possibles.

### DESCRIPTION SOMMAIRE DESSINS

D'autres caractéristiques et avantages de l'invention apparaîtront plus clairement à la lumière de la description et des dessins qui suivent, illustrant, à titre d'exemples non limitatifs, des modes de mise en oeuvre de l'invention. Ainsi, référence est faite aux figures 1 à 3, où:
- la figure 1 est une vue schématique en coupe de la partie chaude d'un fer à repasser selon l'invention,
- la figure 2 est une vue de dessous partielle d'un fer à repasser selon la figure 1,
- la figure 3 est une vue de dessous partielle d'un fer à repasser selon une variante de réalisation des zones thermiques de la partie chaude.

### MEILLEURE MANIERE DE REALISER L'INVENTION

Selon une première forme d'exécution préférentielle de l'invention, une chambre de vaporisation 4 est conformée dans la partie chaude 1 du fer. Un premier élément chauffant 2, de préférence tubulaire, est inséré par surmoulage, par emmanchement dans une gorge, ou par tout autre moyen sur un support 3. Ce support 3 est le plus souvent réalisé en aluminium moulé, mais il est évident que ce matériau pourra être remplacé par tout autre matériau dont les caractéristiques de conductibilité sont avantageuses.

Ce support 3 délimite en outre la chambre de vaporisation 4. Cette chambre communique de façon classique avec un réservoir (non montré) fournissant l'eau nécessaire à la production de vapeur. Selon la forme d'exécution, il peut s'agir d'un réservoir intégré au fer, ou d'un réservoir de type externe, tous deux de type connus. La chambre de vaporisation peut également être reliée à un générateur de vapeur externe également de type connu.

Un organe de régulation 8 ou thermostat coopère thermiquement avec la chambre de vaporisation 4. Cet organe de régulation commande le premier élément chauffant 2. Cet élément chauffant 2 est alimenté par l'entremise d'une source d'alimentation électrique 9 de façon à fournir l'énergie calorifique nécessaire d'une part pour la vaporisation de l'eau et d'autre part pour le chauffage de la semelle. Ce premier élément chauffant agit en particulier sur une zone «A» de la partie chaude correspondant sensiblement à la chambre de vaporisation et éventuellement à une autre portion de la semelle, non recouverte par la chambre de vaporisation (figures 1 et 2).
Dans les exemples de réalisation décrits, la portion arrière de la semelle non recouverte par la chambre de vaporisation, est désignée A lorsqu'elle est mise en température par le même élément chauffant que la zone A, et A' lorsqu'elle possède un élément chauffant distinct.
Par ailleurs et de manière complètement indépendante, la partie chaude 1 comporte à sa partie inférieure un autre élément chauffant 11 de préférence plat, définissant une zone «B» correspondant sensiblement à la portion de la semelle située sous la chambre 4. L'élément chauffant plat 11 est logé dans un évidement 10 ménagé entre le support 3 et la semelle 7. Selon une forme d'exécution avantageuse de l'invention, l'élément chauffant de la zone «B» est destiné à compenser les «pertes thermiques» provoquées par la vaporisation, tendant à entraîner un refroidissement au moins partiel de cette zone.

L'élément chauffant plat 11 est contrôlé par l'organe de régulation ou thermostat 12 indépendamment du thermostat 8 précité de la chambre de vaporisation 4. La régulation peut également s'effectuer électroniquement. Selon les variantes envisagées, la régulation peut permettre le chauffage de la zone «B» de manière entièrement indépendante de la zone «A», ou encore en complément de l'élément chauffant 2 lorsque cela est nécessaire, notamment lors de la vaporisation. Selon une autre variante, un organe de régulation complémentaire 8a, disposé au niveau de la partie «A» de la semelle, peut compléter la régulation de la zone «A», par exemple pour éviter de dépasser certaines limites de températures données.

L'élément chauffant plat 11 est de préférence souple et réalisé selon une technique classique. Il inclut au moins une piste résistive réalisée en tout matériau bon conducteur de chaleur, tel que de l'aluminium, du cuivre, du constantan, par exemple ladite piste formant un circuit de chauffe dont l'enveloppe extérieure délimite intérieurement une surface de chauffe. La piste résistive est de manière connue en soi insérée entre deux films d'isolant électrique adhérents l'un sur l'autre par exemple par collage et maintenant en place la piste. Les films d'isolant électrique peuvent être choisis parmi tous les matériaux d'isolant connus tels que le PVC, le polyester, le polyamide, le silicone, la micanite, etc...

Dans l'application préférentielle visée, l'élément chauffant est sensiblement plat. On peut cependant utiliser un élément chauffant traditionnel, par exemple, de type tubulaire.

L'élément chauffant représenté est destiné à être intégré dans un fer à repasser par collage entre la semelle de repassage proprement dite et une plaque supérieure de maintien.

Selon cet exemple de réalisation la partie chaude 1 du fer est subdivisée en fait en deux zones «A» et «B», de manière préférentielle solidaires mécaniquement les unes des autres. L'agencement est prévu de sorte que les différentes zones soient de préférence sensiblement indépendantes thermiquement : la zone «B» étant dotée d'un élément chauffant distinct 11 qui lui est propre, associé à un organe de régulation 12 indépendant de l'organe de régulation 8 de l'élément chauffant 2 de la zone «A». Il est alors possible de gérer de façon sélective la température desdites zones «A» et «B» indépendamment l'une de l'autre, en fonction d'une cartographie thermique de la semelle souhaitée.

Dans le cas de la forme d'exécution illustrée à la figure 1, il est avantageux que les deux zones thermiques définies ne soient pas isolées l'une par rapport à l'autre, afin de faciliter les transferts thermiques. Cette configuration permet d'utiliser l'élément chauffant plat 11 uniquement en appoint. Ainsi, dans un tel cas, l'élément chauffant sous la chambre de vaporisation peut être activé uniquement pendant la vaporisation afin d'éviter la création de la zone froide préalablement décrite. Hors de la période de vaporisation, l'élément chauffant associé à la chambre de vaporisation assure alors également le chauffage de toute la semelle.

La commande de l'élément chauffant 11 peut également être associée à une commande mécanique et/ou électronique de vaporisation.

Selon une autre variante, les zones «A» et «B» sont sensiblement isolées l'une par rapport à l'autre; la mise en température de la zone «B» ne peut alors être réalisée que par l'élément chauffant 11 associé à cette zone.

A partir de ces exemples de base, toutes les variantes peuvent être déclinées.

De la même manière, selon des variantes possibles, l'élément chauffant 11 disposé sous la chambre 4 est maintenu à température fixe, ou est contrôlé par un organe de régulation 12 tel que décrit précédemment.

Selon une autre variante, on peut également prévoir que l'élément chauffant 11 disposé sous la chambre 4 et/ou l'élément chauffant 2 de la chambre de vaporisation sont mis sous tension de manière alternative par l'intermédiaire d'un dispositif de détection (non représenté) de la présence de la main de l'opérateur, de manière à n'assurer leur fonctionnement qu'en période de travail, à l'exclusion des périodes de repos du cycle de repassage adopté.

Selon une autre variante de l'invention, l'élément chauffant 2 de la chambre de vaporisation 4 est régulé soit en fonction d'une consigne fixe, soit en fonction d'une consigne variable décidée par l'opérateur, soit lié à une grandeur physique.

Selon une autre variante de l'invention, l'élément chauffant 11 situé sous la chambre de vaporisation 4 est un élément chauffant plat alors que l'élément chauffant 2 situé dans la chambre de vaporisation 4 est un élément chauffant tubulaire.

Dans une autre forme d'exécution représentée à la figure 3, la partie chaude 1 comporte toujours une première zone A correspondant sensiblement à la chambre de vaporisation 4, mais la semelle 7 comporte deux zones thermiques «A'» et «B» situées respectivement à l' arrière et à l' avant de ladite semelle 7 auxquelles s'ajoute une troisième zone thermique «C» disposée à proximité de son bord périphérique 22, chacune desdites zones «A», «A'», «B» et «C» étant élevées en température par l'intermédiaire d'éléments chauffants distincts 11, 13, 20 et 2, contrôlés indépendamment les uns des autres par les organes de régulation respectivement 12, 14, 21, 8, en fonction de la cartographie de température de la semelle souhaitée.

C'est ainsi que les différentes zones thermique «A'», «B» et/ou «C» du circuit de chauffe de la semelle 7 comprennent des éléments chauffants plats 11, 13, 20 rapportés sur la semelle 7, soit directement soit par l'intermédiaire d'une plaque rapportée.

Les différentes zones thermiques «A'», «B» et/ou «C» du circuit de chauffe de la semelle 7 peuvent également comprendre des éléments chauffants tubulaires (non représentés) rapportés sur la semelle 7 soit directement soit par l'intermédiaire d'une plaque rapportée.

Les différentes zones thermiques «A», «A'»,«B» et/ou «C» du circuit de chauffe de la semelle peuvent également comprendre des éléments chauffants plats 11, 13 et/ou tubulaires.

Avantageusement les organes de régulation 12, 14, 21, 8, des différents éléments chauffants sont reliés à des moyens d'asservissement aptes à permettre une programmation des gradients de température choisie en fonction des différentes zones de la semelle 7 en vue de moduler la température de repassage selon les tissus.

Les moyens mis en oeuvre par l'invention et qui viennent d'être décrits ci-dessus peuvent permettre d'une part, d'éviter la zone froide située sous la chambre de vaporisation, et d'autre part d'obtenir à la fois une température parfaitement uniforme de la semelle du fer à repasser et un contrôle rigoureux de zones de températures volontairement différentes, par exemple pour réaliser une zone d'attaque avant plus chaude qu'une zone arrière.

### POSSIBILITES D'APPLICATION INDUSTRIELLE

La présente invention trouve son application dans la réalisation d'un fer à repasser électrique à vapeur comprenant une partie chaude 1 comportant une semelle 7 et une chambre de vaporisation 4, ladite partie chaude 1 du fer étant subdivisée en au moins deux zones thermiques A, B, C, chacune d'elles étant dotée d'un élément chauffant 11, 13, 20 et associée à un organe de régulation 12, 14, 21.

## Revendications

1. Fer à repasser électrique à vapeur comprenant une partie chaude (1) comportant une semelle (7) et une chambre de vaporisation (4), ladite partie chaude (1) du fer étant subdivisée en au moins deux zones thermiques (A, A', B, C), chacune d'elles étant dotée d'un élément chauffant (2, 13, 11, 20) et associée à un organe de régulation (8, 14, 12, 21), une première zone (A) comprenant au moins une surface correspondant sensiblement à la chambre de vaporisation (4) et une seconde zone (B) comprenant au moins une surface correspondant sensiblement à la portion de la semelle située sous ladite chambre, la première zone (A) et la seconde zone (B) étant en relation thermique l'une par rapport à l'autre, caractérisé en ce que la première zone (A) et la seconde zone (B) sont directement en relation thermique l'une par rapport à l'autre, l'élément chauffant (2) associé à la première zone (A) étant prévu pour assurer partiellement le chauffage de la seconde zone (B).

2. Fer selon la revendication 1, dans lequel l'organe de régulation (12) associé à la zone (B) est prévu pour activer l'élément chauffant associé à la zone (B) en particulier pendant la vaporisation.

3. Fer selon l'une des revendications précédentes, dans lequel au moins un des dits éléments chauffants est associé à une commande mécanique et/ou électronique de vaporisation.

4. Fer selon la revendication 3, dans lequel ledit élément chauffant est celui correspondant à la zone (B) située sous la chambre de vaporisation.

5. Fer selon l'une des revendications précédentes, dans lequel la première zone (A) comprend également au moins une portion de la surface correspondant sensiblement à la portion de la semelle (7) non recouverte par ladite chambre (4).

6. Fer selon l'une des revendications précédentes, dans lequel la partie chaude comporte une troisième zone thermique (C) dotée d'un élément chauffant (20) et associée à un organe de régulation (21), ladite zone étant disposée de préférence à proximité du bord périphérique (22) de la semelle.

7. Fer selon l'une des revendications précédentes, dans lequel au moins un des éléments chauffants (2, 11, 20) est susceptible d'être mis sous tension de manière alternative par l'intermédiaire d'un dispositif de détection de la présence de la main de l'opérateur, de manière à n'assurer son fonctionnement qu'en période de travail à l'exclusion des périodes de repos du cycle de repassage adopté.

8. Fer selon l'une des revendications précédentes, dans lequel les organes de régulation (12, 14, 21, 8) des différents éléments chauffants sont reliés à des moyens d'asservissement aptes à permettre une programmation des gradients de température choisis en fonction des différentes zones de la semelle (7) en vue de moduler la température de repassage selon les tissus.

9. Fer selon l'une des revendications précédentes, dans lequel les éléments chauffants sont constitués d'une partie résistive.

10. Fer selon l'une des revendications précédentes, dans lequel les éléments chauffants (11, 13, 20) des différentes zones thermiques (A', B, C) sont des éléments chauffants plats et/ou tubulaires rapportés soit directement soit par l'intermédiaire d'une plaque rapportée.

11. Fer selon l'une des revendications précédentes, dans lequel le second élément chauffant (11) est sensiblement plat.

12. Méthode de régulation thermique pour fer à repasser électrique à vapeur selon l'une des revendications 1 à 11, dans laquelle la mise en température de la zone (A) est assurée par un premier élément chauffant (2) et celle de la zone (B) à la fois par le premier élément chauffant (2) et par un second élément chauffant (11) distinct.

13. Méthode de régulation thermique pour fer à repasser électrique à vapeur selon la revendication 12 dans laquelle la régulation thermique de chaque zone (A, A', B,C) est effectuée par un organe de régulation (12, 14, 21) contrôlant uniquement la zone à laquelle il est associé.

14. Méthode de régulation thermique pour fer à repasser électrique à vapeur selon l'une des revendications 12 ou 13, dans laquelle les éléments chauffants (2, 11, 20) sont régulés soit en fonction d'une consigne fixe, soit en fonction d'une consigne variable décidée par l'opérateur, soit liée à une grandeur physique.

## Patentansprüche

1. Elektrisches Dampfbügeleisen mit einem heißen Teil (1), der eine Sohle (7) und eine Dampferzeugungskammer (4) aufweist, wobei der besagte heiße Teil (1) des Bügeleisens in wenigstens zwei thermische Zonen (A, A', B, C) unterteilt ist, von denen jede mit einem Heizelement (2, 13, 11, 20) versehen und einer Regelungseinrichtung (8, 14, 12, 21) zugeordnet ist, wobei eine erste Zone (A) wenigstens eine Oberfläche enthält, die im wesentlichen der Dampferzeugungskammer (4) entspricht, und eine zweite Zone (B) wenigstens eine Oberfläche enthält, die im wesentlichen dem unter der besagten Kammer angeordneten Teil der Sohle entspricht, wobei die erste Zone (A) und die zweite Zone (B) in thermischer Verbindung miteinander stehen, dadurch gekennzeichnet, daß die erste Zone (A) und die zweite Zone (B) in direkter thermischer Verbindung miteinander stehen, wobei das der ersten Zone (A) zugeordnete Heizelement (2) dazu vorgesehen ist, teilweise für die Heizung der zweiten Zone (B) zu sorgen.

2. Bügeleisen nach Anspruch 1, wobei die der Zone (B) zugeordnete Regelungseinrichtung (12) dazu vorgesehen ist, das der Zone (B) zugeordnete Heizelement insbesondere während der Dampferzeugung zu aktivieren.

3. Bügeleisen nach einem der vorhergehenden Ansprüche, wobei wenigstens eines der besagten Heizelemente einer mechanischen und/oder elektronischen Steuerung für die Dampferzeugung zugeordnet ist.

4. Bügeleisen nach Anspruch 3, wobei das besagte Heizelement dasjenige ist, das der unter der Dampferzeugungskammer angeordneten Zone (B) entspricht.

5. Bügeleisen nach einem der vorhergehenden Ansprüche, wobei die erste Zone (A) ebenfalls wenigstens einen Teil der Oberfläche enthält, die im wesentlichen dem Abschnitt der Sohle (7) entspricht, der nicht durch die besagte Kammer (4) bedeckt ist.

6. Bügeleisen nach einem der vorhergehenden Ansprüche, wobei der heiße Teil eine dritte thermische Zone (C) aufweist, die mit einem Heizelement (20) versehen und einer Regelungseinrichtung (21) zugeordnet ist, wobei die besagte Zone vorzugsweise in der Nähe des äußeren Randes (22) der Sohle angeordnet ist.

7. Bügeleisen nach einem der vorhergehenden Ansprüche, wobei wenigstens eines der Heizelemente (2, 11, 20) über eine Vorrichtung zur Detektion der Präsenz der Hand des Benutzers abwechselnd unter Spannung gesetzt werden kann, um nur während der Arbeitsperiode für seine Tätigkeit zu sorgen, nicht aber während der Ruheperioden im angenommenen Ablauf des Bügelns.

8. Bügeleisen nach einem der vorhergehenden Ansprüche, wobei de Regelungseinrichtungen (12, 14, 21, 8) der verschiedenen Heizelemente mit Regelmitteln verbunden sind, die imstande sind, eine Programmierung von Temperaturgradienten zu gestatten, die abhängig von den verschiedenen Zonen der Sohle (7) in Hinsicht darauf gewählt sind, die Bügeltemperatur entsprechend dem Gewebe zu regulieren.

9. Bügeleisen nach einem der vorhergehenden Ansprüche, wobei die Heizelemente aus einem resistiven Teil bestehen.

10. Bügeleisen nach einem der vorhergehenden Ansprüche, wobei die Heizelemente (11, 13, 20) der verschiedenen thermischen Zonen (A', B, C) flache und/oder röhrenförmige Heizelemente sind, die entweder direkt oder über eine angefügte Platte verbunden sind.

11. Bügeleisen nach einem der vorhergehenden Ansprüche, wobei das zweite Heizelement (11) im wesentlichen flach ist.

12. Verfahren zur Temperaturregelung für ein elektrisches Dampfbügeleisen nach einem der Ansprüche 1 bis 11, wobei das Aufheizen der Zone (A) durch ein erstes Heizelement (2) besorgt wird und das der Zone (B) gleichzeitig durch das erste Heizelement (2) und durch ein anderes, zweites Heizelement (11).

13. Verfahren zur Temperaturregelung für ein elektrisches Dampfbügeleisen nach Anspruch 12, wobei die Temperaturregelung jeder Zone (A, A', B, C) durch eine Regelungseinrichtung (12, 14, 21) ausgeführt wird, die nur die ihr zugeordnete Zone kontrolliert.

14. Verfahren zur Temperaturregelung für ein elektrisches Dampfbügeleisen nach einem der Ansprüche 12 und 13, wobei die Heizelemente (2, 11, 20) entweder abhängig von einem festen Einstellwert oder abhängig von einem vom Benutzer bestimmten variablen Einstellwert oder an eine physikalische Größe gekoppelt geregelt werden.

## Claims

1. An electric steam iron having a hot portion (1) comprising a soleplate (7) and a steam chamber (4), said hot portion (1) of the iron being subdivided into at least two temperature zones (A, A', B, C) each of which is provided with a heater element (2, 13, 11, 20) and is associated with a regulator member (8, 14, 12, 21), a first zone (A) having at least one area corresponding substantially to the steam chamber (4), and a second zone (B) having at least one area corresponding substantially to the portion of the soleplate situated beneath said chamber, the first zone (A) and the second zone (B) being in temperature relationship with each other, the iron being characterized in that the first zone (A) and the second zone (B) are directly in temperature relationship with each other, the heater element (2) associated with the first zone (A) being designed to provide part of the heating for the second zone (B).

2. An iron according to claim 1, in which the regulator member (12) associated with the zone (B) is designed to activate the heater element associated with the zone (B), in particular during vaporization.

3. An iron according to any preceding claim, in which at least one of said heater elements is associated with mechanical and/or electronic control of vaporization.

4. An iron according to claim 3, in which said heater element is the element corresponding to the zone (B) situated beneath the steam chamber.

5. An iron accordion to any preceding claim, in which the first zone (A) also has at least a portion of the area corresponding substantially to the portion of the soleplate (7) which is not covered by said chamber (4).

6. An iron according to any preceding claim, in which the hot portion has a third temperature zone (C) provided with a heater element (20) and associated with a regulator member (21), said zone preferably being located close to the peripheral edge (22) of the soleplate.

7. An iron according to any preceding claim, in which at least one of the heater elements (2, 11, 20) is suitable for being powered in on/off manner by means of a device for detecting the presence of the hand of the operator so as to ensure that it operates only during periods of work, to the exclusion of rest periods in the ironing cycle adopted.

8. An iron according to any preceding claim, in which the regulator members (12, 14, 21, 8) of the various heater elements are connected to servo-control means suitable for enabling selected temperature gradients to be programmed as a function of the various zones of the soleplate (7) in order to modulate ironing temperature depending on cloth.

9. An iron according to any preceding claim, in which the heater elements are constituted by resistive portions.

10. An iron according to any preceding claim, in which the heater elements (11, 13, 20) of the various temperature zones (A', B, C) are flat and/or tubular heater elements fitted either directly or via an add-on plate.

11. An iron according to any preceding claim, in which the second heater element (11) is substantially flat.

12. A method of regulating the temperature of an electric steam iron according to any one of claims 1 to 11, in which zone (A) is brought to temperature by a first heater element (2) and zone (B) is brought to temperature both by the first heater element (2) and by a distinct second heater element (11).

13. A method of temperature regulation for an electric steam iron according to claim 12, in which the temperature regulation of each zone (A, A', B, C) is performed by a regulator member (12, 14, 21) that controls solely the zone with which it is associated.

14. A method of temperature regulation for an electric steam iron according to claim 12 or 13, in which the heater elements (2, 11, 20) are regulated either as a function of a fixed reference, or as a function of a variable reference decided by the operator, or else associated with a physical magnitude.
